# NEUE EUROPÄISCHE PATENTSCHRIFT

(11) **EP 2 098 303 B2**
(45) Veröffentlichungstag und Bekanntmachung des Hinweises auf die Entscheidung über den Einspruch: **22.12.2021**
(45) Hinweis auf die Patenterteilung: 06.02.2019
(21) Anmeldenummer: 08405068.1
(22) Anmeldetag: 07.03.2008
(51) Int. Cl.: B05B 14/48

(54) **Beschichtungsanlage zum Beschichten eines Werkstücks**
Coating system for coating a workpiece
Installation de revêtement destinée au revêtement d'une pièce à usiner

(43) Veröffentlichungstag der Anmeldung: 09.09.2009
(73) Patentinhaber: J. Wagner AG, 9450 Altstätten (CH)
(72) Erfinder: Metzger, Géza, 71364 Winnenden (DE)
(74) Vertreter: Nückel, Thomas

(56) Entgegenhaltungen:
- DE-A1- 10 028 553
- DE-A1- 10 162 033
- DE-A1- 19 500 872
- DE-A1- 19 549 186
- DE-A1- 19 616 220
- DE-A1- 19 645 262
- DE-U1- 20 107 767
- GB-A- 2 325 423
- US-A- 3 807 291
- US-A- 5 078 084
- US-A1- 2005 155 548

## Beschreibung

### Technisches Gebiet

Die Erfindung betrifft eine Beschichtungsanlage zum Beschichten eines Werkstücks sowie ein Verfahren zum Betreiben der Beschichtungsanlage. Die Beschichtungsanlage ist beispielsweise zum Beschichten von Werkstücken mit Beschichtungspulver, das im Folgen kurz Pulver genannt wird, geeignet.

Eine Beschichtungsanlage weist meist eine Kabine mit Seitenwänden auf, durch die eine oder mehrer Pulversprühpistolen ins Innere der Kabine ragen. Das zu beschichtende Werkstück wird an einer Förderbahn hängend durch die Kabine transportiert und dabei mit den Pulversprühpistolen mit Pulver besprüht. Anschliessend wird das Werkstück in eine Wärmekammer transportiert. Die Pulverschicht wird in der Wärmekammer so weit erhitzt, so dass sie sich verflüssigt und eine geschlossene Schicht auf dem Werkstück bildet.

### Stand der Technik

Aus dem Stand der Technik EP 1 256 386 A2 ist eine Kabine zur Pulverbeschichtung von Werkstücken bekannt. Vor und hinter der Kabine ist jeweils ein Handbeschichterplatz angeordnet, um das Werkstück manuell beschichten zu können. Sollen kleine Losgrössen mit anderen Materialien oder Farbtönen beschichtet werden, sind also zunächst die Kabine und die Einrichtung zur Pulverrückgewinnung einer Reinigung zu unterziehen. Zur Reinigung der Kabine wird zuerst eine zwischen dem Handbeschichterplatz und der Kabine befindliche Schiebetür geschlossen. Dann wird das in der Kabine befindliche Pulver manuell entfernt und anschliessend die Tür wieder geöffnet. Dieser Vorgang ist aufwändig, kostet Zeit und ist auch nicht in jedem Fall praktikabel. Diese Kombination aus Kabine und Handbeschichterplatz ist somit nicht geeignet, um gleichzeitig mit verschiedenen Farbtönen zu arbeiten.

Aus der Druckschrift US 5,078,084 ist ein System zum Beschichten von grossen Werkstücken, wie zum Beispiel von Fahrzeugen, mit Pulver bekannt. Dabei soll eine gleichmässige Beschichtung der gesamten Fahrzeugkarosserie gewährleistet sein und ein Grossteil des überschüssigen Pulvers soll gesammelt und zurückgewonnen werden. Das System umfasst einen automatischen Sprühbereich und einen Handbeschichterbereich. Das gesamte überschüssige Pulver, das heisst sowohl das überschüssige Pulver, das vom automatischen Sprühbereich stammt, und das überschüssige Pulver, das vom Handbeschichterbereich abgesaugt wird, wird einem Zyklon zugeführt. Bei diesem System ist es nicht möglich, zwischendurch ein Werkstück manuell im Handbeschichterbereich mit einer anderen Farbe zu beschichten als derjenigen Farbe, die auch im automatischen Sprühbereich verwendet wird.

### Darstellung der Erfindung

Eine Aufgabe der Erfindung ist es eine Beschichtungsanlage zum Beschichten eines Werkstücks anzugeben, bei der mit mehreren verschiedenen Farbtönen gearbeitet werden kann, ohne dass dazu vorher eine Reinigung der Kabine erforderlich ist.

Die Aufgabe wird durch eine Beschichtungsanlage zum Beschichten eines Werkstücks mit den Merkmalen gemäss Patentanspruch 1 gelöst.

Die erfindungsgemässe Beschichtungsanlage zum Beschichten eines Werkstücks umfasst eine Kabine mit einer Kabinenabsaugung sowie einen Handbeschichterstand mit einer Handbeschichterstandabsaugung, wobei der Handbeschichterstand sich an die Kabine anschliesst. Zudem ist ein Nachfilter vorgesehen, das mit der Kabinenabsaugung und der Handbeschichterstandabsaugung verbunden ist.

vorteilhafte Weiterbildungen der Erfindung ergeben sich aus den in den abhängigen Patentansprüchen angegebenen Merkmalen.

Bei einer Ausführungsform der erfindungsgemässen Beschichtungsanlage ist ein Umschaltmittel vorgesehen, um zwischen der Handbeschichterstandabsaugung und der Kabinenabsaugung umschalten zu können.

Bei einer weiteren Ausführungsform der erfindungsgemässen Beschichtungsanlage weist der Handbeschichterstand eine vertikale Absaugöffnung auf, die mit der Handbeschichterstandabsaugung verbunden ist.

Alternativ oder zusätzlich dazu kann bei dererfindungsgemässen Beschichtungsanlage der Handbeschichterstand eine horizontale Absaugöffnung im Bodenbereich aufweisen, die mit der Handbeschichterstandabsaugung verbunden ist.

Drüber hinaus kann bei der erfindungsgemässen Beschichtungsanlage eine Tür zwischen dem Handbeschichterstand und der Kabine vorgesehen sein.

Bei der erfindungsgemässen Beschichtungsanlage ist ein Zyklon vorgesehen, der mit dem Nachfilter verbunden ist. Mit dem Zyklon kann das abgesaugte überschüssige Pulver gesammelt und wieder verwendet werden.

Bei der erfindungsgemässen Beschichtungsanlage ist das Zyklon zwischen die Kabinenabsaugung und das Nachfilter geschaltet.

Zudem kann bei der erfindungsgemässen Beschichtungsanlage vorgesehen sein, dass der Handbeschichterstand eine Wand aufweist, in die die Absaugöffnung integriert ist.

Bei einer weiteren Ausführungsform der erfindungsgemässen Beschichtungsanlage weist der Handbeschichterstand eine weitere Absaugung auf, wobei die weitere Absaugung und die Handbeschichterstandabsaugung auf gegenüberliegenden Seiten des Handbeschichterstands angeordnet sind. Dadurch lässt sich die Absaugung weiter verbessern.

Zur Lösung der Aufgabe wird ferner vorgeschlagen, dass bei der erfindungsgemässen Beschichtungsanlage die weitere Absaugung eine Absaugleitung aufweist, die unter dem Handbeschichterstand angeordnet ist. Damit lässt sich die weitere Absaugung platzsparend einbauen. Schliesslich kann bei der erfindungsgemässen Beschichtungsanlage vorgesehen sein, dass der Handbeschichterstand ein Dach aufweist.

Bei dem erfindungsgemässen Verfahren zum Betreiben der Beschichtungsanlage ist vorgesehen, dass die Handbeschichterstandabsaugung und die Kabinenabsaungung aktiviert werden.

Bei einer Ausführungsform des erfindungsgemässen Verfahrens zum Betreiben der Beschichtungsanlage ist vorgesehen, dass die Handbeschichterstandabsaugung aktiviert und die Kabinenabsaugung deaktiviert wird, wenn die Beschichtung des Werkstücks nur vom Handbeschichterstand aus erfolgen soll.

### Kurze Beschreibung der Zeichnungen

Im Folgenden wird die Erfindung mit mehren Ausführungsbeispielen anhand von zwei Figuren weiter erläutert.
- Figur 1: zeigt eine mögliche Ausführungsform der erfindungsgemässen Beschichtungsanlage in der Draufsicht im Schnitt.
- Figur 2: zeigt die erfindungsgemässe Beschichtungsanlage in der Seitenansicht im Schnitt.

### Wege zur Ausfühsrung der Erfindung

In Figur 1 ist eine Ausführungsform der Beschichtungsanlage mit einer Kabine 1, einem ersten Handbeschichterstand 2 und einem zweiten Handbeschichterstand 3 in der Draufsicht im Schnitt dargestellt. Die zwischen den beiden Handbeschichterständen 2 und 3 angeordnete Kabine 1 weist eine erste Seitenwand 1.1 und eine zweite Seitenwand 1.2 auf. Zwischen den stirnseitigen Wänden 1.3 der Kabine 1 befindet sich eine Eintrittsöffnung 1.4, durch die das zu beschichtende Werkstück 5 ins Innere 1.7 der Kabine 1 gelangt. Zwischen den stirnseitigen Seitenwänden 1.5, die den Wänden 1.3 gegenüberliegen, befindet sich eine Austrittsöffnung 1.6, durch die das Werkstück 5 das Innere 1.7 der Kabine 1 wieder verlässt. Um das Werkstück 5 zu transportieren, befindet sich oberhalb der Beschichtunqsanlaqe eine Förderbahn 4, an der das Werkstück 5 hängend in Richtung des Pfeils 4.1 transportiert wird.

Ausserhalb der Kabine 1 befindet sich ein Beschichtungsautomat 6 mit einer Linearführung 6.1 für Pulversprühpistolen 6.2 und 6.3. Mit der Linearführung 6.1 lassen sich die Pulversprühpistolen 6.2 und 6.3 senkrecht auf und ab bewegen. In der Seitenwand 1.1 befinden sich senkrechte, schlitzförmige Öffnungen, durch die die Pulverspruhpistolen 6.2 und 6.3 ins Innere 1.7 der Kabine 1 ragen. Auf der anderen Seite, ebenfalls ausserhalb der Kabine 1 befindet sich ein weiterer Beschichtungsautomat 9 mit einer weiteren Linearführung für weitere Pulversprühpistolen 9.2 und 9.3. In der Seitenwand 1.2 befinden sich senkrechte, schlitzförmige Öffnungen, durch die die Pulversprühpistolen 9.2 und 9.3 ins Innere 1.7 der Kabine 1 ragen. Das Werkstück 5 wird mit den Pulversprühpistolen 6.2 und 6.3 des Beschichtungsautomaten 6 sowie den Pulversprühpistolen 9.2 und 9.3 des Beschichtungsautomaten 9 automatisch beschichtet. Das von den Beschichtungsautomaten G und 9 erzeugte Bewegungsmuster ist auf das Werkstück 5 abgestimmt, um das Werkstück 5 optimal beschichten zu können. Der Beschichtungsautomat 6 wird über einen Pulverschlauch 7 von einem Pulverzentrum 0 aus mit Beschichtungspulver versorgt. Bei dem in der Figur gezeigten Ausführungsbeispiel befinden sich im Pulverzentrum 8 zwei Pulvervorratsbehälter 8.1 und 8.2. Der Beschichtungsautomat 9 wird über einen Pulverschlauch 10 von einem weiteren Pulverzentrum 11 aus mit Beschichtungspulver versorgt.

Da nicht das gesamte von den Pulversprühpistolen 6.2, 6.3, 9.2 und 9.3 versprühte Pulver auf das Werkstück 5 trifft und an diesem anhaftet, bleibt ein Teil des Pulvers als sogenanntes Overspray in der Kabine 1 zurück und wird aus dieser mittels einer ersten Kabinenabsaugung und einer zweiten Kabinenabsaugung heraus gesaugt. Die Seitenwand 1.1 der Kabine 1 weist dazu eine Absaugöffnung auf, an die ein Absaugkanal 12 und ein Zyklon-Filter 13 oder kurz Zyklon angeschlossen sind. Die Seitenwand 1.2 der Kabine 1 weist dazu ebenfalls eine Absaugöffnung auf, an die ein weiterer Absaugkanal 17 und ein weiteres Zyklon-Filter 18 angeschlossen sind. In den beiden Zyklon-Filtern 13 und 18 wird nach dem Prinzip der Fliehkraft aus der angesaugten Kabinenluft das Overspray herausgefiltert. Die durch das Zyklon-Filter 13 vorgefilterte Luft wird mittels eines Nachfilters 15, das über eine Rohrleitung 14 mit dem Zyklon-Filter 13 verbunden ist, nochmals gefiltert. Anders als im Zyklon-Filter 13 wird im Nachfilter 15 des Öfteren auf verlust gefahren. Das heisst, das im Nachfilter 15 herausgefilterte Pulver wird dem Beschichtungsprozess nicht mehr zugeführt, sondern entsorgt. Dies muss aber nicht zwingend so gehandhabt werden. Die durch das weitere Zyklon-Filter 18 vorgefilterte Luft wird mittels eines weiteren Nachfilters 20 nochmale gefiltert. Das weitere Nachfilter 20 ist dazu über eine Rohrleitung 19 mit dem weiteren Zyklon-Filter 18 verbunden.

Bezogen auf die Transportrichtung 4.1 des Werkstücks befindet sich vor der Kabine 1 der erste Handbeschichterstand 2. Dieser ist für das Personal über eine Treppe 2.1 erreichbar und weist eine Seitenwand 2.2 auf, in die eine Absaugöffnung integriert ist. Fällt während der manuellen Beschichtung im Handbeschichterstand 2 Overspray an, wird dieses über die Absaugöffnung und einen Absaugkanal 21 in das Nachfilter 20 gesaugt. Dadurch wird erreicht, dass vom Handbeschichterstand 2 kein Overspray ins Innere 1.7 der Kabine 1 gelangt.

Bezogen auf die Transportrichtung 4.1 des Werkstücks befindet sich hinter der Kabine 1 der zweite Handbeschichterstand 3. Dieser ist für das Personal über eine Treppe 3.3 erreichbar und weist eine erste Seitenwand 3.1 und eine zweite Seitenwand 3.2 auf. Die beiden Seitenwände 3.1 und 3.2 können, anders als in der Figur gezeigt, auch gleich oder spiegelbildlich geformt sein. In die erste Seitenwand 3.1 ist im Bodenbereich eine horizontal verlaufende Absaugöffnung integriert. In die zweite Seitenwand 3.2 ist eine vertikal verlaufende Absaugöffnung mit einem vertikalen Absaugkanal 22 integriert, die mit einem unter dem Boden des Handbeschichterstands 3 verlaufenden Absaugkanal 23 verbunden ist. Der Absaugkanal 23 wiederum mündet in einen Absaugkanal 16, der zum Nachfilter 15 führt. Fällt während der manuellen Beschichtung im Handbeschiehtarstand 3 Overspray an, wird dieses über die beiden Absaugöffnungen, den Absaugkanal 22, den Absaugkanal 23 und den Absaugkanal 16 in den Nachfilter 20 gesaugt. Dadurch wird erreicht, dass vom Handbeschichterstand 3 kein Overspray ins Innere der Kabine 1 gelangt.

Figur 2 zeigt die erfindungsgemässe Beschichtungsanlage in der Seitenansicht im Schnitt entlang der Schnittkante A-A.

Die Absaugöffnungen in der Kabine 1 und in den Handbeschichterständen 2 und 3 können beispielsweise als Schlitze oder Löcher ausgebildet sein. In Figur 2 sind die Absaugoffnungen 34 im Handbeschichterstand 3 als Löcher ausgebildet.

Die beiden Handbeschichterstande 2 und 3 können jeweils mit einer Tür 27 beziehungsweise 26 ausgestattet sein, um die Handbeschichterstände 2 und 3 vom Kabineninneren zu trennen. Dadurch kann erreicht werden, dass von den Handbeschichterständen 2 und 3 kein Overspray ins Innere der Kabine 1 gelangt.

Bevor das Werkstück 5 vom Handbeschichterstand 3 aus beschichtet wird, werden mittels einer Umschaltsteuerung 25 zwei Stellmotore 33 angesteuert, um über diese zwei Klappen 30 und 31 zu betätigen. Indem die Klappe 30 geschlossen wird, wird die Kabinenabsaugung abgeschaltet und indem die Klappe 31 geöffnet wird, wird die Handbeschichterabsaugung aktiviert. Die Umschaltsteuerung 25, die Stellmotoren 33 und die beiden Klappen 30 und 31 werden auch als Umschaltmittel bezeichnet. Durch das Schliessen beziehungsweise Öffnen der Klappen 30 und 31 lässt sich die Wahrscheinlichkeit, dass Overspray während des manuellen Beschichtens vom Handbeschichterstand 3 ins Innere der Kabine 1 gelangt, nochmals verringern.

Sinngemäss das Gleiche gilt für den Betrieb des Handbeschichterstands 2. Bevor das Werkstück 5 vom Handbeschichterstand 2 aus beschichtet wird, werden mittels einer Umscbaltsteuerung 24 zwei Stellmotore 32 angesteuert, um über diese zwei Klappen 28 und 29 zu betätigen. Indem die Klappe 29 geschlossen wird, wird die Kabinenabsaugung abgeschaltet und indem die Klappe 28 geöffnet wird, wird die Handbeschichterabsaugung aktiviert. Auf diese Weise lässt sich die Wahrscheinlichkeit, dass Overspray während des manuellen Beschichtens vom Handbeschichterstand 2 ins Innere 1.7 der Kabine 1 gelangt, weiter verringern. Dies ist insbesondere dann von Vorteil, wenn mit verschiedenen Farbtönen gearbeitet wird.

Die Pfeile in der Figur kennzeichnen die Strömungsrichtung der Luft, die durch die Absaugöffnungen in den Seitenwänden 3.1 und 3.2 abgesaugt wird.

Die beiden Handbeschichterstände 2 und 3 können jeweils mit einem Dach 35 und die Kabine mit einem Dach 36 ausgestattet sein.

Der Handbeschichterstand 2 kann ebenso wie der Handbeschichterstand 3 mit einer horizontalen und/oder einer vertikalen Absaugöffnung ausgestattet sein.

Die Beschichtungsanlage kann, anders als in der Figur dargestellt, auch mit nur einem Handbeschichterstand aus gestattet sein. Die Transportrichtung des Werkstücks 5 kann auch in die entgegen gesetzte Richtung zeigen.

Vorteilhafter Weise kann mit der Beschichtungsanlage im Mehrfarbenbetrieb gearbeitet werden. Es lassen sich auf der Handbeschichterständen 2 und 3 verschiedene, kleinere Werkstückchargen mit Farbtönen beschichten, die vom Hauptfarbton in der Kabine 1 abweichen.

Es ist aber auch möglich die Absaugung für den Handbeschichterstand 2 beziehungsweise die Absaugung für den Handbeschichterstand 3 gemeinsam mit der die Absaugung für die Kabine l zu betreiben. Dies ist insbesondere dann von Vorteil, wenn Werkstücke in der Kabine 1 beschichtet und am Handbeschichterstand 2 vorbeschichtet beziehungsweise am Handbeschichterstand 3 nachbeschichtet werden sollen. So können beispielsweise sowohl die Klappe 30 in der Kabinenabsaugung 12 als auch die Klappe 31 in der Handbeschichterstandabsaugung 16 teilweise geöffnet sein. Die Klappen 30 und 31 können so eingestellt werden, dass 80% der abgesaugten Luftmenge über die Kabinenabsaugung 12 und die restlichen 20% der abgesaugten Luftmenge über die Handbeschichterstandabsaugung 16 abgesaugt werden. Auf diese Weise lässt sich der Pulververlust über den Handbeschichterstand 3 noch weiter reduzieren.

Die vorhergehende Beschreibung der Ausführungsbeispiele gemäss der vorliegenden Erfindung dient nur zu illustrativen Zwecken und nicht zum Zwecke der Beschränkung der Erfindung. Im Rahmen der Erfindung sind verschiedene Än derungen und Modifikationen möglich, ohne den Umfang der Erfindung sowie ihre Äquivalente zu verlassen.

### Bezugszeichenliste

- 1: Kabine
- 1.1: Kabinenseitenwand
- 1.2: Kabinenseitenwand
- 1.3: stirnseitige Wand
- 1.4: Einlassöffnung
- 1.5: stirnseitige Wand
- 1.6: Auslassöffnung
- 1.7: Kabineninnenraum
- 2: Handbeschichterstand
- 2.1: Treppe
- 2.2: Seitenwand
- 3: Handbeschichterstand
- 3.1: Seitenwand
- 3.2: Seitenwand
- 3.3: Treppe
- 4: Förderbahn
- 4.1: Transportrichtung
- 4.2: Halterung
- 5: Werkstück
- 6: Beschichtungsautomat
- 6.1: Linearführung
- 6.2: Sprühpistole
- 6.3: Sprühpistole
- 7: Pulverschlauch
- 8: Pulverzentrum
- 8.1: Vorratsbehälter
- 8.2: Vorratsbehälter
- 9: Beschichtungsautomat
- 9.2: Sprühpistole
- 9.3: Sprühpistole
- 10: Pulverschlauch
- 11: Pulverzentrum
- 12: Absaugkanal
- 13: Zyklon-Filter
- 14: Rohr
- 15: Nachfilter
- 16: Absaugkanal
- 17: Absaugkanal
- 18: Zyklon-Filter
- 19: Rohr
- 20: Nachfilter
- 21: Absaugrohr
- 22: vertikaler Absaugkanal
- 23: Absaugkanal
- 24: Umschaltsteuerung
- 25: Umschaltsteuerung
- 26: Tür
- 27: Tür
- 28: Klappe
- 29: Klappe
- 30: Klappe
- 31: Klappe
- 32: Stellmotor
- 33: Stellmotor
- 34: Absaugöffnung
- 35: Dach des Handbeschichterstands
- 36: Dach der Kabine

## Patentansprüche

1. Beschichtungsanlage zum Beschichten eines Werkstücks,
- bei der eine Kabine (1) mit einer Kabinenabsaugung (12; 17) vorgesehen ist,
- bei der ein Handbeschichterstand (2; 3) mit einer Handbeschichterstandabsaugung (16; 21) vorgesehen ist,
- bei der sich der Handbeschichterstand (2) an die Kabine (1) anschliesst,
- bei der ein Nachfilter (15; 20) vorgesehen ist, das mit der Kabinenabsaugung (12; 17) und der Handbeschichterstandabsaugung (16; 21) verbunden ist, und
- bei der ein Zyklon (13; 18) vorgesehen ist, der zwischen die Kabinenabsaugung (12) und das Nachfilter (15) geschaltet ist.

2. Beschichtungsanlage nach Patentanspruch 1,
bei der ein Umschaltmittel (24; 25) vorgesehen ist, um zwischen der Handbeschichterstandabsaugung (16; 21) und der Kabinenabsaugung (12; 17) umschalten zu können.

3. Beschichtungsanlage nach Patentanspruch 1 oder 2,
bei der der Handbeschichterstand (3) eine vertikale Absaugöffnung (34) aufweist, die mit der Handbeschichterstandabsaugung (16) verbunden ist.

4. Beschichtungsanlage nach einem der Patentansprüche 1 bis 3,
bei der der Handbeschichterstand (3) eine horizontale Absaugöffnung (34) im Bodenbereich aufweist, die mit der Handbeschichterstandabsaugung (16) verbunden ist.

5. Beschichtungsanlage nach Patentanspruch 4,
bei der eine Tür (26; 27) zwischen dem Handbeschichterstand (2; 3) und der Kabine (1) vorgesehen ist.

6. Beschichtungsanlage nach einem der Patentansprüche 2 bis 5,
bei der der Handbeschichterstand (2; 3) eine Wand (3.1; 2.2) aufweist, in die die Absaugöffnung (34) integriert ist.

7. Beschichtungsanlage nach einem der vorigen Patentansprüche,
bei der der Handbeschichterstand (3) eine weitere Absaugung (22, 23) aufweist, wobei die weitere Absaugung (22, 23) und die Handbeschichterstandabsaugung (16) auf gegenüberliegenden Seiten des Handbeschichterstands (3) angeordnet sind.

8. Beschichtungsanlage nach Patentanspruch 7,
bei der die weitere Absaugung (22, 23) eine Absaugleitung (23) aufweist, die unter dem Handbeschichterstand (3) angeordnet ist.

9. Beschichtungsanlage nach einem der vorigen Patentansprüche,
bei der der Handbeschichterstand (2; 3) ein Dach (35) aufweist.

10. Verfahren zum Betreiben einer Beschichtungsanlage nach einem der Patentansprüche 1 bis 9,
bei dem die Handbeschichterstandabsaugung (16) und die Kabinenabsaugung (12) aktiviert werden.

11. Verfahren zum Betreiben einer Beschichtungsanlage nach einem der Patentansprüche 1 bis 9,
bei dem die Handbeschichterstandabsaugung (16) aktiviert und die Kabinenabsaugung (12) deaktiviert wird, wenn die Beschichtung des Werkstücks (5) nur vom Handbeschichterstand (3) aus erfolgen soll.

## Claims

1. A coating plant for coating a workpiece,
- in which a cabin (1) having a cabin extraction unit (12; 17) is provided,
- in which a manual coater stand (2; 3) having a manual coater stand extraction unit (16; 21) is provided,
- in which the manual coater stand (2) connects to the cabin (1),
- in which an afterfilter (15; 20) is provided, which is connected to the cabin extraction unit (12; 17) and the manual coater stand extraction unit (16; 21), and
- in which a cyclone (13; 18) is provided, which is connected between the cabin extraction unit (12) and the afterfilter (15).

2. The coating plant according to claim 1,
in which a switching means (24; 25) is provided in order to be able to switch between the manual coater stand extraction unit (16; 21) and the cabin extraction unit (12; 17).

3. The coating plant according to claim 1 or 2,
in which the manual coater stand (3) has a vertical extraction port (34) which is connected to the manual coater stand extraction unit (16).

4. The coating plant according to any one of claims 1 to 3,
in which the manual coater stand (3) has a horizontal extraction port (34) in the bottom region, said extraction port (34) being connected to the manual coater stand extraction unit (16).

5. The coating plant according to claim 4,
in which a door (26; 27) is provided between the manual coater stand (2; 3) and the cabin (1).

6. The coating plant according to any one of claims 2 to 5,
in which the manual coater stand (2; 3) has a wall (3.1; 2.2) into which the extraction port (34) is integrated.

7. The coating plant according to one of the preceding claims,
in which the manual coater stand (3) has a further extraction unit (22, 23), wherein the further extraction unit (22, 23) and the manual coater stand extraction unit (16) are arranged on opposite sides of the manual coater stand (3).

8. The coating plant according to claim 7,
in which the further extraction unit (22, 23) has an extraction line which is arranged below the manual coater stand (3).

9. The coating plant according to one of the preceding claims,
in which the manual coater stand (2; 3) has a roof (35) .

10. A method for operating a coating plant according to c one of claims 1 to 9,
in which the manual coater stand extraction unit (16) and the cabin extraction unit (12) are activated.

11. The method for operating a coating plant according to any one of claims 1 to 9,
in which the manual coater stand extraction unit (16) and the cabin extraction unit (12) are deactivated when it is intended to coat the workpiece (5) only from the manual coater stand (3).

## Revendications

1. Installation de revêtement pour le revêtement d'une pièce,
- sur laquelle est prévue une cabine (1) avec une aspiration de cabine (12; 17),
- sur laquelle est prévu un poste de revêtement manuel (2; 3) avec une aspiration de poste de revêtement manuel (16; 21),
- sur laquelle le poste de revêtement manuel (2) vient se raccorder à la cabine (1),
- sur laquelle est prévu un filtre secondaire (15; 20), lequel est relié à l'aspiration de cabine (12; 17) et l'aspiration de poste de revêtement manuel (16; 21), et
- sur laquelle est prévu un cyclone (13; 18), lequel est relié entre l'aspiration de cabine (12) et le filtre secondaire (15).

2. Installation de revêtement conformément à la revendication 1,
sur laquelle un moyen de commutation (24; 25) est prévu afin de pouvoir basculer entre l'aspiration de poste de revêtement manuel (16; 21) et l'aspiration de cabine (12; 17).

3. Installation de revêtement conformément à la revendication 1 ou 2,
sur laquelle le poste de revêtement manuel (3) présente un orifice d'aspiration (34) vertical, lequel est relié à l'aspiration de poste de revêtement manuel (16).

4. Installation de revêtement conformément à l'une des revendications 1 à 3,
sur laquelle le poste de revêtement manuel (3) présente un orifice d'aspiration (34) horizontal dans la zone du fond, lequel est relié à l'aspiration de poste de revêtement manuel (16).

5. Installation de revêtement conformément à la revendication 4,
sur laquelle une porte (26; 27) est prévue entre le poste de revêtement manuel (2; 3) et la cabine (1).

6. Installation de revêtement conformément à l'une des revendications 2 à 5,
sur laquelle le poste de revêtement manuel (2; 3) présente une paroi (3.1; 2.2) dans laquelle est intégré l'orifice d'aspiration (34).

7. Installation de revêtement conformément à l'une des revendications de brevet précédentes,
sur laquelle le poste de revêtement manuel (3) présente une aspiration (22, 23) supplémentaire, l'aspiration (22, 23) supplémentaire et l'aspiration de poste de revêtement manuel (16) étant disposées sur les côtés opposés du poste de revêtement manuel (3) .

8. Installation de revêtement conformément à la revendication 7,
sur laquelle l'aspiration (22, 23) supplémentaire présente un conduit d'aspiration (23) qui est disposé sous le poste de revêtement manuel (3).

9. Installation de revêtement conformément à l'une des revendications de brevet précédentes,
sur laquelle le poste de revêtement manuel (2; 3) présente un toit (35).

10. Procédé pour l'exploitation d'une installation de revêtement conformément à l'une des revendications 1 à 9,
dans lequel l'aspiration de poste de revêtement manuel (16) et l'aspiration de cabine (12) sont activées.

11. Procédé pour l'exploitation d'une installation de revêtement conformément à l'une des revendications 1 à 9,
dans lequel l'aspiration de poste de revêtement manuel (16) est activée et l'aspiration de cabine (12) est désactivée si le revêtement de la pièce (5) ne doit s'effectuer que depuis le poste de revêtement manuel (3).
